# EUROPÄISCHE PATENTSCHRIFT

(11) **EP 2 770 136 B1**
(45) Veröffentlichungstag und Bekanntmachung des Hinweises auf die Patenterteilung: **09.12.2020**
(21) Anmeldenummer: 14405010.1
(22) Anmeldetag: 11.02.2014
(51) Int. Cl.: E04G 11/36, E04B 5/32

(54) **BEFESTIGUNGSWINKEL FÜR DECKENRANDABSCHALUNGEN**
FASTENING BRACKET FOR CEILING EDGE FORMWORK
ÉQUERRE DE FIXATION POUR COFFRAGES DE RIVES DE DALLE

(30) Priorität: 20.02.2013 CH 4842013
(43) Veröffentlichungstag der Anmeldung: 27.08.2014
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- EP-A1- 1 736 608
- WO-A1-2012/113088
- CH-A5- 685 830
- DE-U1- 8 809 429

## Beschreibung

Gegenstand der Erfindung ist ein Befestigungswinkel für Deckenrandabschalungen gemäss Oberbegriff des Patentanspruches 1.

Befestigungswinkel, auch Abschalwinkel genannt, dienen zum Befestigen von Abschalbrettern oder bei verlorenen Schalungen zum Befestigen von Abschalungen, die nach dem Betonieren der Decke am Bau verbleiben. Die Befestigungswinkel werden üblicherweise auf der Deckenschalung mit Nägeln befestigt, danach wird die Abschalung ebenfalls mit Nägeln an den Befestigungswinkeln angebracht. Die Befestigungswinkel werden in der Betonmasse für die Decke einbetoniert und sind danach nicht mehr sichtbar.

Die bekannten Abschal- oder Befestigungswinkel sind aus Stahl oder Kunststoff hergestellt. Da auf dem Bau sehr kostenbewusst eingekauft wird und Stahlwinkel teurer sind als solche, die aus Kunststoff hergestellt werden, sind demzufolge verschiedene Ausführungen von Kunststoffwinkeln bekannt. Diese umfassen einen Basisschenkel, der in beabstandeter Lage zur Deckenabschalung zu liegen kommt und rechtwinklig dazu einen Haltewinkel, an welchem sogenannte Nagelschlaufen, d.h. kleine Distanzhalter, ausgebildet sind, welche zwischen dem Schalbrett und dem Halteschenkel einen Abstand gewährleisten. Durch die Nagelschlaufen werden die Nägel hindurchgeführt, mit denen das Schalbrett am Abstandhalter befestigt wird. Da auch Kunststoffwinkel eine gewisse minimale Steifigkeit aufweisen müssen, um die Kräfte der flüssigen Betonmasse aufnehmen zu können, ohne dass sich die Abschalplatte nach aussen neigt, müssen Vorkehrungen getroffen werden, welche eine hohe Steifigkeit gewährleisten. Einerseits ist es möglich, Kunststoffmaterialien zu verwenden, die diese Voraussetzungen erfüllen. Diese sind aber sehr teuer und daher von den Abnehmern nicht akzeptiert. Weiter ist es möglich, auf andere Weise die Festigkeit des Kunststoffwinkels zu erhöhen, auch wenn dieser aus sehr kostengünstigem Material besteht. Alle diese Massnahmen, mit Ausnahme von teuren Kunststoffprodukten, können die Anforderungen an die Festigkeit (Durchbiegung) bisher nicht erfüllen.

Das Dokument Wo 2012/113088 offenbart einen Befestigungsschenkel gemäß dem Oberbegriff des Anspruchs 1. Es ist daher eine Aufgabe der vorliegenden Erfindung, einen Befestigungswinkel zu schaffen, dessen Steifigkeit trotz Verwendung von kostengünstigem Kunststoff alle Anforderungen an die Festigkeit erfüllt.

Eine weitere Aufgabe der vorliegenden Erfindung besteht darin, den Befestigungswinkel derart auszugestalten, dass insbesondere bei vorfabrizierten Decken verhindert wird, dass der Basisschenkel, der auf die Deckenschalung bzw. auf die vorfabrizierte Decke befestigt wird, durch das Gewicht der am Halteschenkel befestigten Deckenrandabschalung nicht übermässig belastet wird bzw. dass der Winkel, insbesondere wenn er aus Kunststoff hergestellt ist, nicht übermässig auf Biegung belastet wird.

Eine weitere Aufgabe besteht darin, den Befestigungswinkel durch geeignete konstruktive Massnahmen leichter auszubilden, d.h. mit weniger Kunststoff herstellen zu können, um dessen Herstellungskosten zu senken, ohne die Steifigkeit zu vermindern.

Gelöst werden diese Aufgaben durch einen Befestigungswinkel mit den Merkmalen des Patentanspruchs 1. Vorteilhafte Ausgestaltungen des Befestigungswinkels sind in den abhängigen Ansprüchen umschrieben.

Durch die Verlängerung des Halteschenkels über die Unterseite des Basisschenkels hinaus kann der über die Mauerkrone hinausstehende bzw. hinausragende Teil des Befestigungswinkels auf der Mauerkrone abgestützt und dadurch können die Kräfte einerseits durch das Gewicht der Deckenrandabschalung vollständig aufgenommen werden. In einer besonders vorteilhaften Ausgestaltung der Erfindung ist der nach unten überstehende Teil des Halteschenkels mit Sollbruchlinien beispielsweise im Abstand von 10mm versehen, so dass je nach Abstand der Sohle des Basisschenkels von der Krone der Wand an die Gegebenheiten angepasst werden kann.

In einer weiteren vorteilhaften Ausführung sind am vorstehenden Teil des Halteschenkels Nagelschlaufen ausgebildet, durch welche Nägel in die Deckenrandabschalung einschlagbar sind und diese an der durch die flüssige Betonmasse am meisten belasteten Stelle festhalten.

Anhand eines illustrierten Ausführungsbeispiels wird die Erfindung näher erläutert. Es zeigt die einzige
- Figur: eine perspektivische Darstellung eines Versteifungswinkels.

Der in der Figur mit Bezugszeichen 1 bezeichnete Befestigungs- oder Abschalwinkel, kurz Winkel 1 genannt, umfasst einen Basisschenkel 3 und einen Halteschenkel 5. Die beiden Schenkel 3, 5 sind derart miteinander verbunden, dass die Auflageflächen 7 am Basisschenkel in einem rechten Winkel zum Halteschenkel bzw. zu den Stirnflächen von am Halteschenkel 5 angebrachten Nagelschlaufen 9 stehen.

Der Basisschenkel 3 umfasst eine untere Deckplatte 11 und eine obere Deckplatte 13. An der unteren Deckplatte 11 sind Füsse 9 angeformt, welche die Auflagefläche 7 auf der Deckenschalung bilden. Zwischen den beiden im Beispiel leicht konisch zueinander liegenden Deckplatten 11 und 13 ist üblicherweise ein Fachwerk ausgebildet, welches durch dachartig liegende Streben gebildet wird (nicht sichtbar). Bei einer besonders vorteilhaften Ausgestaltung eines bekannten Befestigungswinkels (WO 2012/113088), wie er als Beispiel in der einzigen Figur dargestellt ist, kann auch auf eine oder beide Seitenflächen des Basisschenkels 3 und des Halteschenkels 5 ein L-förmiger Versteifungswinkel 33 aufgesetzt sein. Der Versteifungswinkel 33 stellt eine Option dar und ist nur an besonders hoch beanspruchten Befestigungswinkeln 1 notwendig.

Gegenüber den bekannten Befestigungswinkeln ist erfindungsgemäss der Halteschenkel 5 über die Basis bzw. die untere Deckplatte 11 des Basisschenkels 3 hinaus durch einen Sporn 15 verlängert. Der Sporn 15 hat beispielsweise eine Minimallänge von 5cm; er kann aber auch wesentlich länger ausgebildet sein, wobei der über den Grundsporn 15 hinausragende Bereich in Abschnitte 15' und 15" unterteilt ist. Die Abschnitte 15' und 15" sind mit Sollbruchlinien 17 leicht vom jeweils darüber liegenden Teil abtrennbar.

Wie am oberhalb des Basisschenkels 3 liegenden Bereich des Halteschenkels 5 können auch am Sporn 15 eine oder mehrere Nagelschlaufen 16 ausgebildet sein, durch deren Bohrungen 19 Nägel in die Deckenrandabschalung (Deckenrandabschalung nicht dargestellt) eintreibbar sind, um letztere zu tragen und vor allem letztere in der vorbestimmten Lage zu halten.

Die Montage der Befestigungs- und Abschalwinkel 1 erfolgt in gewohnter Weise vor dem Betonieren der Decke des Gebäudes. Ist der Sporn 15 zu lang, d.h. der Basisschenkel 13 liegt nicht parallel zur Deckenschalung, weil der Sporn 15 an der Krone der Wand aufliegt, so kann ein Teilstück entlang der Sollbruchlinie 17 abgetrennt werden oder falls der Sporn 15 zu kurz ist, kann eine Unterlage beispielsweise aus Metall, Stein, Kunststoff oder Holz zwischen das untere Ende des Sporns 15 und die Krone geschoben oder aufgesteckt werden, so dass der Befestigung- und Abschalwinkel in der Vertikalen einwandfrei abgestützt ist.

### Legende der Bezugszeichen

- 1: Befestigungswinkel
- 3: Basisschenkel
- 5: Halteschenkel
- 7: Auflagefläche(n)
- 9: Füsse
- 11: untere Deckplatte
- 13: obere Deckplatte
- 15: Sporn
- 16: Nagelschlaufe
- 17: Sollbruchlinie
- 19: Bohrung

## Patentansprüche

1. Befestigungswinkel (1) für Deckenrandabschalungen, umfassend einen Basisschenkel (3) zu dessen Befestigung auf einer Deckenschalung, einen dazu rechtwinkelig angeordneten Halteschenkel (5) zum Befestigen einer Deckenrand-Abschalplatte sowie am Halteschenkel (5) angeordnete Nagelschlaufen (16) zum beabstandeten Halten einer Abschalplatte der Deckenrandabschalung, wobei der Basisschenkel (3) eine obere und eine untere Deckplatte (13,11) aufweist, zwischen denen ein Fachwerk oder eine Strebe ausgebildet ist, wobei an der unteren Deckplatte (11) Füsse (9) angeformt sind, welche den Basisschenkel (3) beabstandet zur Deckenschalung halten,
**dadurch gekennzeichnet, dass**
der Halteschenkel (5) über die untere Deckplatte (11) des Basisschenkels (3) hinaus durch einen Sporn (15) mit gleichem Querschnitt wie der Halteschenkel (5) verlängert ist.

2. Befestigungswinkel nach Anspruch 1, **dadurch gekennzeichnet, dass** am Sporn (15) entlang von Sollbruchlinien (17) abtrennbare Abschnitte (15', 15") ausgebildet sind.

3. Befestigungswinkel nach einem der Ansprüche 1 oder 2,
**dadurch gekennzeichnet, dass** am Sporn (15) eine oder mehrere Nagelschlaufen (16) ausgebildet sind.

4. Befestigungswinkel nach einem der Ansprüche 1 bis 3,
**dadurch gekennzeichnet, dass** an einer Seitenfläche des Basisschenkels (3) und des Halteschenkels (5) ein L-förmiger Versteifungswinkel (33) aufgesetzt ist.

## Claims

1. A fastening bracket (1) for ceiling edge formwork, comprising a base limb (3) for fastening it to a ceiling formwork, a retaining limb (5) arranged perpendicularly thereto for fastening a ceiling edge form plate, and nail traps (16) arranged on the retaining limb (5) for spaced retaining of a form plate of the ceiling edge formwork, wherein the base limb (3) has an upper and a lower (13, 11) cover plate between which a truss or a strut is formed, wherein feet (9) retaining the base limb (3) spaced from the ceiling formwork are molded onto the lower cover plate (11),
**characterized in that**
the retaining limb (5) is extended beyond the lower cover plate (11) of the base limb (3) by a spur (15) with a same cross-section as the retaining limb (5).

2. The fastening bracket according to Claim 1, **characterized in that** separable portions (15', 15") are formed on the spur (15) along predetermined breaking lines (17).

3. The fastening bracket according to any one of Claims 1 or 2, **characterized in that** one or more nail traps (16) are formed on the spur (15).

4. The fastening bracket according to any one of Claims 1 to 3, **characterized in that** an L-shaped reinforcing bracket (33) is mounted on a lateral surface of the base limb (3) and of the retaining limb (5).

## Revendications

1. Équerre de fixation (1) pour coffrages de rives de dalle, comprenant une branche de base (3) pour sa fixation sur un coffrage de plancher, une branche d'appui (5) disposée à angle droit par rapport à celle-ci pour fixer une dalle de coffrage de rive de dalle ainsi que des boucles de clou (16) disposées sur la branche d'appui (5) pour appuyer de manière distante une dalle de coffrage du coffrage de rive de dalle, la branche de base (3) présentant une dalle de recouvrement supérieure et une inférieure (13, 11), entre lesquelles un treillis ou un étai est réalisé, dans laquelle au niveau de la dalle de recouvrement inférieure (11) sont formés des pieds (9) qui appuient la branche de base (3) de manière distante par rapport au coffrage de plancher,
**caractérisée en ce que**
la branche d'appui (5) est prolongée sur toute la dalle de recouvrement inférieure (11) de la branche de base (3) par l'intermédiaire d'une béquille (15) de même section transversale que la branche d'appui (5).

2. Équerre de fixation selon la revendication 1, **caractérisée en ce qu'**au niveau de la béquille (15) le long de lignes de rupture théoriques (17) sont réalisées des portions séparables (15', 15").

3. Équerre de fixation selon l'une quelconque des revendications 1 ou 2, **caractérisée en ce qu'**au niveau de la béquille (15) sont réalisées une ou plusieurs boucles de clou (16).

4. Équerre de fixation selon l'une quelconque des revendications 1 à 3, **caractérisée en ce qu'**au niveau d'une surface latérale de la branche de base (3) et de la branche d'appui (5) est appliquée une équerre de renforcement en forme L (33).
